# EUROPÄISCHE PATENTSCHRIFT

(11) **EP 0 612 483 B1**
(45) Veröffentlichungstag und Bekanntmachung des Hinweises auf die Patenterteilung: **25.03.1998**
(21) Anmeldenummer: 93119778.4
(22) Anmeldetag: 08.12.1993
(51) Int. Cl.: A42B 3/06, A42B 3/12, A42B 3/04, A42B 3/28, A42C 2/00

(54) **Helm, insbesondere Fahrradsturzhelm sowie Verfahren zu dessen Herstellung**
Helmet, especially protective helmet for cyclist, also method of manufacturing the same
Casque, en particulier casque de protection pour cycliste ainsi que procédé de fabrication de celui-ci

(30) Priorität: 25.02.1993 DE 4305745; 09.08.1993 DE 4326667; 09.08.1993 DE 9311851 U; 31.08.1993 DE 4329297; 17.09.1993 US 121921
(43) Veröffentlichungstag der Anmeldung: 31.08.1994
(73) Patentinhaber: Sperber, Gerhard, D-91217 Hersbruck (DE)
(72) Erfinder: Sperber, Gerhard, D-91217 Hersbruck (DE)
(74) Vertreter: Stippl, Hubert

(56) Entgegenhaltungen:
- EP-A- 0 517 091
- AU-B- 544 241
- DE-A- 2 614 892
- DE-A- 3 344 706
- DE-A- 3 530 396
- DE-U- 8 715 461
- FR-A- 2 387 611
- GB-A- 487 643
- GB-A- 945 412
- GB-A- 1 578 351
- US-A- 3 425 061
- US-A- 3 770 483
- US-A- 3 813 696
- US-A- 3 877 076
- US-A- 3 999 220
- US-A- 4 075 717
- US-A- 4 124 904
- US-A- 4 845 786
- US-A- 5 023 117

## Beschreibung

Die Erfindung betrifft einen Helm, insbesondere Fahrradsturzhelm aus Kunststoff. Hierzu ist bekannt, die Fahrradsturzhelme entweder aus tiefgezogenem Kunststoff oder aus einem geschäumten Kunststoff herzustellen. In beiden Fällen sind die Herstellungskosten außerordentlich hoch, was die an sich aus Sicherheitsgründen sehr gewünschte und notwendige Verwendung solcher Fahrradsturzhelme in der Praxis beeinträchtigt. Hinzukommt bei den Fahrradsturzhelmen aus tiefgezogenem Kunststoff der Nachteil, daß diese relativ schwer sind. Aus geschäumten Kunststoff bestehende Fahrradsturzhelme können nur in bestimmten Farben eingeschäumt werden. Auch eine vollständige Entsorgung der Helme gemäß dem bisherigen Stand der Technik ist nicht immer gewährleistet.

Aus der US 4 845 786 ist ein gattungsgemäßer aus einer Innen- und Außenwand bestehender, einteiliger Helm mit mehreren Durchbrüchen 12 bekannt gemacht, wobei die Seitenwände 15 der Durchbrüche 12 parallel zueinander verlaufen. Das Verformungsverhalten eines derartigen aufwendig herstellbaren Helms ist im Belastungsfall schwer vorhersagbar, so daß unter Umständen nach Wegfall einer Belastung plastische Verformungen zurückbleiben können.

In der EP 0 517 091 A1 wird ein zweiteiliger Sicherheitshelm mit Durchbrüchen beschrieben, der aus einer zusammengefügten Innen- und Außenschale besteht und eine schockabsorbierende Einlage aufweist. Der vorgeschlagene Sicherheitshelm besteht somit aus drei Hauptkomponenten und ist relativ aufwendig aufgebaut. Die Durchbrüche werden jeweils an entsprechend orientierten röhrenförmigen Abschnitten der äußeren sowie inneren Helmschale gebildet. Die Querschnittsfläche der Durchbrüche nimmt von der Außen- zur Innenseite zunächst ab einer gewissen Tiefe wieder zu.

In einem in der US 4 075 717 vorgestellten Schutzhelm wird ebenfalls zur Abstützung der äußeren und inneren Helmwand eine druckaufnehmende Zwischenschicht verwendet. der vorgestellte Helm weist keine Durchbrüche und Luftaustrittsöffnungen auf.

Die US 4 124 904 beschreibt einen Helm mit einem Ventilelement, durch welches schockabsorbierende Zwischenräume mit unter Druck stehender Luft gefüllt werden können. Auch dieser Helm weist keinerlei Durchbrüche und Luftaustrittsöffnungen auf.

Die Aufgabenstellung der Erfindung besteht demgegenüber zunächst darin, einen Helm, insbesondere aus Kunststoff zu schaffen, der mit wesentlich geringeren Herstellungskosten als die vorbekannten Kunststoff-Helme fabrizierbar ist, wobei aber die Widerstandsfähigkeit gegen die Beanspruchungen z.B. bei einem Sturz nicht beeinträchtigt werden soll.

Die Aufgabe wird hinsichtlich des Helms durch den kennzeichnenden Teil des Patentanspruchs 1 gelöst. Vorteilhafte Ausführungsformen sind in den jeweiligen Unteransprüchen realisiert. Hinsichtlich des Verfahrens wird die Aufgabe durch den Gegenstand von Anspruch 14 gelöst.

Zweckmäßige Materialien zur Herstellung des erfindungsgemäßen Helms sind in Anspruch 5 wiedergegeben.

Aufgrund der Herstellung des Helms im Blasverfahren besteht die Möglichkeit, das Kunststoffmaterial selbst mit nachleuchtenden, fluoreszierenden Farbstoffen und Farbpigmenten zu versehen. Bei den bisherigen Styroporhelmen mußte dies jeweils durch eine zusätzlich auf den Styroporhelm aufzubringende Folie realisiert werden. Gleiches gilt für die Verwendung von Kunststoffmaterial, welches im falle der Erfindung sogar mit Geruchsstoffen versehen werden kann, wodurch insbesondere Kinderfahrradhelmen ein besonderer "Marketing-Gag" ermöglicht wird.

Weiterhin betrifft die vorliegende Erfindung einen Sturzhelm, insbesondere Motorradhelm, welcher dadurch gekennzeichnet ist, daß er einen Helm gemäß einem der Ansprüche 1 - 12 als Grundkörper aufweist und dieser Grundkörper an seiner Außenseite eine zusätzliche Helmschale in festem Verbund trägt. Herkömmliche Sturzhelme aus Styropor werden demzufolge durch den neuartigen Grundkörper aus Kunststoff und Doppelwandkonstruktion ersetzt.

Die Erfindung betrifft schließlich ein Verfahren zur Herstellung eines Helms, insbesondere Fahrradsturzhelm nach einem oder mehreren der Ansprüche 1 - 13, welches dadurch gekennzeichnet ist, daß der Helm innerhalb einer Form aus einem Kunststoffschlauch so geblasen wird, daß der Schlauch sich innerhalb eines Hohlraumes der Form zu einer dem Helm bildenden Doppelwand formt. Hierdurch kann ein entsprechender Helm in besonders einfacher Weise hergestellt werden, wobei gleichzeitig auch sämtliche Vorzüge des hierzu zu verwendenden Kunststoffs auf die Helmherstellung übertragen werden können.

Besonders vorteilhaft ist , daß mit dem Blasverfahren auch gleichzeitig die Versteifungen in Form von Wandbereichen in den Helm eingebracht werden können, die sich gegenseitig berühren und anschließend herausgeschnitten werden, wodurch Durchbrüche entstehen, die zum einen der Versteifung und zum anderen der Durchlüftung des Helms dienen.

Zweckmäßige Ausgestaltungen der Erfindung werden nachstehend unter Heranziehung der Figuren erläutert. Es zeigen:
- Fig. 1: einen Fahrradsturzhelm nach der Erfindung in der Seitenansicht;
- Fig. 2: einen Schnitt gemäß der Linie I-I in Fig. 1;
- Fig. 3: einen Schnitt durch eine Form mit einem eingelegten Schlauch, der zum doppelwandigen Fahrradsturzhelm geblasen werden soll;
- Fig. 4: eine Draufsicht auf die Vorderpartie des Helms gemäß des Fahrradsturzhelms gemäß Fig. 1;
- Fig. 5 - 8: jeweils Schnittdarstellungen von Möglichkeiten der Versteifung der Helmwandungen;
- Fig. 9: Schnittdarstellung der Helmwandungen mit zusätzlicher Kunststoffschicht;
- Fig. 10: zeigt eine weitere Ausgestaltung des erfindungsgemäßen Helms, welcher im Bereich der Durchbrüche Lüfterrädchen aufweist, in Querschnittdarstellung des betreffenden Teilbereichs sowie
- Fig. 11: eine schematische Darstellung eines Motorradsturzhelms unter Verwendung des erfindungsgemäßen Helms als Grundkörper.

Der Helm, hier Fahrradsturzhelm 1, ist - wie Fig. 2 zeigt - doppelwandig, d.h. er besteht aus einer Außenwand 2 und einer Innenwand 3, die in sich einen geschlossenen Hohlraum 4 beiderseits begrenzen. An ihren Stirnenden 5 gehen die Wände 2, 3 den Hohlraum 4 auch dort nach außen abschließend ineinander über. Die Wände 2, 3 mit ihren Stirnseiten 5 sind somit ein in sich einstückiges den Fahrradsturzhelm 1 bildendes Teil aus einem entsprechenden Kunststoff, bevorzugt Polyäthylen.

An der Fläche 3' der Innenwand 3 können übliche Dämpfungsstreifen 6 aus geschäumtem Kunststoff oder Gummi sowie die üblichen Kinngurte 7 angebracht sein. Zu diesem Zweck können (nichtdargestellte) die beiden Wände 2, 3 durchsetzende Aussparungen vorgesehen sein, in die Formteile 40, die die Kinngurte 7 tragen, eingesetzt werden, wobei eine sichere Verbindung durch Klemmsitz, Nutfederverbindung oder dgl. erfolgt.

Zweckmäßigerweise kann der Hohlraum 4 mit der Außenluft durch kleine Luftdurchtrittsöffnungen 8 verbunden sein. Ergänzend dazu oder statt dieser Öffnungen 8 können auch in ihrem Durchmesser größere Öffnungen 8' vorgesehen sein, die mit einem Überdruckventil verschlossen, bevorzugt mit einem außenseitig angebrachten Ventil 9 abgedeckt sind. Im Falle eines Stoßes ergibt die Aufprallkraft einen Druck auf die beiden Wandteile 2, 3 in Richtung zum Hohlraum 4. Insbesondere gilt dies für die Außenwand 2. Hiermit wird das Volumen des Hohlraums 4 zusammengedrückt. Zur Erzielung einer gewünschten, elastischen Nachgiebigkeit des Sturzhelmes ist es von Vorteil, wenn die im Hohlraum 4 befindliche Luft durch die Öffnungen 8, 8' nach außen dringen kann. Hierbei kann sich eine gewisse Abbremsung des Luftdurchtritts als Vorteil erweisen. Dies wird im Beispiel der Öffnungen 8 durch einen entsprechend geringen Lochdurchmesser erreicht und im Beispiel der Öffnungen 8' durch ein Blatt aus Kunststoff oder Gummi, das mit seiner elastischen Eigenkraft von außen gegen die Öffnung 8' drückt, wobei diese elastische Kraft aber von der ausströmenden Luft überwunden werden kann.

Das Blatt 9 ist an der Schnittlinie 10 der Außenseite des Helms 1 befestigt. Andere diesbezügliche Anordnungen wären ebenfalls möglich.

Fig. 3 zeigt rein schematisch das Blasen eines solchen Sturzhelmes mit Hilfe einer Form 11, die eine Ausnehmung 12 entsprechend den Außenabmessungen des herzustellenden Sturzhelmes aufweist. In diese Ausnehmung 12 oder Aussparung wird ein Schlauch 13 eingelegt, der über die Luftleitung 14 aufgeblasen und unter Hitze in der gewünschten Weise ausgehärtet wird.

Wesentlich ist auch, daß in vorteilhafter Weise bei diesem Herstellungsverfahren Befestigungsschlitze für die Kinngurte 7 in den geblasenen Kunststoff mit eingearbeitet werden können. Sie haben eine höhere Ausreißfestigkeit als Fahrradsturzhelmen, die aus geschäumten Kunststoff (z.B. Styropor) oder im Tiefziehen hergestellt sind.

Zur Herstellung des Fahrradsturzhelms kann insbesondere recyclefähiger Kunststoff wie z.B. Polyäthylen, Polypropylen, Copolymer, Polystyrol-Copolymer, Acryl-Butatien-Styrol, ABS, Polyamid oder Polycarbonat verwendet werden. Die Wandstärke, die Elastizität und Härte des Kunststoffs sind entsprechend den gewünschten Anforderungen einstellbar.

Fig. 1 zeigt Zudem an der Oberseite angeordneten Durchbrüche 30, 31, die eine Erhöhung der Steifigkeit bei Druckbeanspruchung der beiden Wände 2, 3 zueinander bewirken und hierdurch die Fähigkeit zur Absorption von Stoßenergie des Fahrradsturzhelms 1 erheblich verbessern.

Die einzelnen Durchbrüche 30, 31 weisen Seitenwandungen 34, 35 auf, die die äußere Wand 2 mit der inneren Wand 3 verbinden, so daß der restliche Hohlraum 4 in sich abgeschlossen bleibt.

Wie aus Fig. 2 deutlich wird, verlaufen die Seitenwände z.B. 34 über einen Teilbereich des Abstandes von äußerer zu innerer Wand 2 bzw. 3 aufeinander zu und erst in einem inneren Bereich wieder voneinander weg.

Zur weiteren Versteifung des Fahrradsturzhelms 1 ist eine von vorne bogenförmig nach hinten verlaufende Rippe 33 an jeder Seite des Fahrradsturzhelms 1 vorgesehen, welche zusätzlich festigkeitserhöhend wirkt.

Wie sich aus Fig. 4 ergibt, sind die Durchbrüche z.B. 30, 31 länglich ausgebildet und in Längsrichtung des Fahrradsturzhelms 1 angeordnet. Hierdurch wird neben der die Steifigkeit erhöhenden Wirkung eine besonders gute Durchspülung des Kopfbereichs des Benutzers eines solchen Fahrradsturzhelms 1 gewährleistet. Aus Fig. 4 wird weiterhin deutlich, daß die einzelnen Durchbrüche z.B. 30, 31 gegeneinander versetzt angeordnet sind, wodurch das Steifigkeitsprofil des Fahrradsturzhelms 1 noch verbessert wird.

Ferner ist aus Fig. 4 jeweils die seitlich angebrachte Rippe 33 zur weiteren Erhöhung der Versteifung ersichtlich.

Versteifungserhöhend wirkt ferner eine Rippung, vergleiche die Rippe 32 in Fig. 5, der inneren Wand 3.

Unter Bezugnahme auf Fig. 4 kann auch die Herstellung der Durchbrüche 30, 31 erklärt werden. Der Fahrradsturzhelm 1 besteht aus zwei Wänden 2, 3, die - wie bereits erwähnt - aus einem Schlauch im Blasverfahren hergestellt werden. Über Teilbereiche 22, 23, 24 sind nach dem Blasen aber vor dem Entformen durch Werkzeugteile die Schlauchwandungen 2, 3 aneinander gedrückt, so daß sie dort miteinander verkleben. Anschließend werden entlang der strichpunktiert gezeichneten Schnittlinien 10 die miteinander verklebten Bereiche 22, 23 bzw. 24 herausgeschnitten.

Die diese Bereiche 22, 23 bzw. 24 umgebenden Ränder werden von den beiden dort sich dichtend miteinander verklebenden Teilen der Wände 2, 3 gebildet. Damit entstehen dort Durchbrüche 30, 31 bzw. Luftdurchtrittsöffnungen, durch welche die Außenluft zur Oberseite des Kopfs des Benutzers gelangen kann.

Zugleich ist hiermit durch die dabei gebildeten Wandabschnitte 2', 3' (vgl. Fig. 5) eine Versteifung des Helms gegeben, da diese Abschnitte mit dem Verlauf der im übrigen "glatten" Außenflächen 8, 9 des Helms einen Winkel bilden und hiermit die etwa in Richtung der Pfeile 38, 39 (vgl. Fig. 5) auf den Helm 1 im Falle eines Sturzes wirkenden Aufprallenergie weitgehend aufnehmen können.

Der vorgenannte Winkel kann, wie die weiteren Ausführungsbeispiele zeigen, unterschiedlich sein.

Er kann sich auch im Verlauf der Abschnitte ändern (siehe hierzu die Wellenformen in den Fig. 6 - 8).

Die Querschnittsdarstellung in Fig. 5 zeigt, daß jeder dieser Wandabschnitte 2', 3' in Richtung zur anderen Wand 2, 3 hin bzw. wieder davon weg verläuft. Hierdurch wird eine Wabenstruktur erzielt, die sich aber wie Fig. 6 zeigt, nicht über den gesamten Bereichs des Helms 1 erstreckt, sondern nur über die Teilbereiche, an denen die erläuterte Aufprallfestigkeit gegeben sein muß.

Fig. 6 zeigt zur Versteifung des Helms die beiden Wände 2, 3 in Wellenform, wobei die Wellen etwa gleichgerichtet oder in "synchron" zueinander verlaufen. Auch hier sind wieder die Konturen 16, 17 der "glatten" Außenflächen des Helms 1 angedeutet.

Fig. 9 zeigt ebenfalls zur Versteifung des Helms die beiden Wände 2, 3 in Wellenform, wobei aber die Wellen der Wände 2, 3 zueinander entgegengesetzt gerichtet bzw. nicht "synchron" angeordnet sind. Auch hier sind die Konturen mit 16, 17 angedeutet.

Die Lehre dieser Ausgestaltung der Erfindung, die Wände (siehe Fig. 7 - 9) oder zumindest eine Wand (siehe Fig. 10) des Helms 1 zur anderen Wand hin und wieder zurück verlaufen zu lassen, um dadurch eine entsprechende Versteifung des Helms zu erreichen, muß nicht über den gesamten Helmbereich vorhanden sein. Es genügt, dies an denjenigen Helmbereichen vorzusehen, die im Falle eines Sturzes überhaupt stoßgefährdet sind.

Das Ausführungsbeispiel gemäß Fig. 8 zeigt, daß die äußere Wand 2 nicht zur anderen Wand 3 hin und wieder zurückgeführt ist, sondern glatt verläuft, so daß nur die bevorzugte innere Wand 3 zwecks Versteifung zur äußeren Wand 2 hin und wieder davon weggeführt ist, wie dies die Abschnitte 3' der inneren Wand 3 in Fig. 8 verdeutlichen.

Die Glattheit der äußeren Wand 2 gibt in diesem Ausführungsbeispiel dem Helm 1 ein besonders gefälliges Aussehen, während die innere Wand 3 für die erwünschte Steifigkeit und Absorption der Aufprallenergie im Falle eines Sturzes sorgt.

Wie die Ausführungsbeispiele einer Versteifung gemäß der Fig. 6 - 8 zeigen, haben die beiden Wände 2, 3 noch einen Abstand A voneinander, wodurch die Herstellung im Blasverfahren erleichtert wird. Es versteht sich aber, daß an den Seitenrändern bzw. Stirnenden 5 die Wände 2, 3 gemäß der Darstellung im Beispiel der Fig. 8 ineinander übergehen.

Wie die Bohrungen 8 in dem Beispiel der Fig. 7 verdeutlichen sollen, kann auch bei diesen Ausgestaltungen der Erfindung dafür gesorgt werden, daß im Falle eines Aufpralls im Inneren befindliche Luft entweichen kann. Auch kann man gemäß der Darstellung im Ausführungsbeispiel der Fig. 8 eine Luftaustrittsöffnung mit einem Ventil einer elastischen Klappe 9 abdecken, womit die Klappe 9 der durch die Öffnung 8' austretenden Luft eine gewissen Widerstand entgegensetzt. Vom Prinzip her wären auch anderweitige Ventile verwendbar. Es versteht sich, daß die vorgenannten Luftaustrittsmöglichkeiten auch bei den anderen Ausführungsbeispielen vorgesehen sein können.

Fig. 9 zeigt, daß als Prallschutz im Inneren des Helms eines oder mehrere Polster 18 vorgesehen sein kann/können, die aus einem viskoelastischem Schaum besteht/bestehen. Ein solcher Schaum wirkt besonders stoßdämpfend. Der besondere Vorteil dieses Schaums liegt darin, daß er zähelastisch ist, d.h. sich gemäß der inneren Wölbung des Helms 1 der Kopfform anpassen kann und diese angepaßte Form dann auch beibehält, wenn der Helm vom Kopf abgenommen werden wird. Dies ist günstiger als eine Innenverkleidung aus einem elastischen Schaumstoff, da im letztgenannten Fall man dem Benutzer mehrere Helme mit jeweils unterschiedlich dicken Schichten aus einem solchen elastischen Schaumstoff zur Auswahl anbieten muß.

Darüber hinaus besteht die Möglichkeit entweder bei der Herstellung oder bevorzugt über ein Ventil innerhalb dieser Hohlräume des Helms einen Luftüberdruck herzustellen. Hiermit wird insbesondere bei einem für die Wände 2, 3 verwendeten Kunststoffmaterial größere Elastizität durch entsprechende Höhe des Überdrucks die gewünschte Widerstandskraft gegen Aufprallenergie und vor allen Dingen für das Auffangen dieser Aufprallenergie geschaffen.

Ist das Material der Wände 2, 3 sehr hart, so kann ein etwaiger Überdruck in den Hohlräumen geringer sein als bei einem Kunststoffmaterial, das etwas nachgiebiger ist. Hierbei ist Voraussetzung, daß sich in den Wänden 2, 3 keine Luftaustrittsöffnungen oder -bohrungen befinden.

Die Erfindung kann aber auch mit Luftaustrittsöffnungen verwirklicht werden. Auch hierdurch kann, zusätzlich zu der Absorption oder Dämpfung der Aufprallenergie durch die Durchbrüche 30, 31 eine Luftdämpfung in der Weise geschehen, daß in einer der Kunststoff-Helmteile bevorzugt der äußeren Wand 2 Luftaustrittsöffnungen 8 vorgesehen sind, welche beim Zusammendrücken der beiden Wände 2, 3 aufgrund eines Aufpralls die im Hohlraum 4 befindliche Luft austreten lassen, dabei aber dem Luftaustritt noch einen gewissen Widerstand entgegensetzen. Dieser Widerstand kann noch dadurch erhöht werden, wenn bei entsprechenden Luftaustrittsöffnung 8' außenseitig zusätzlich der Widerstand einer darauf liegenden Klappe 9 aus einem elastischen Material entgegensteht, die durch den Luftaustritt nach außen abgebogen wird. Alternativ hierzu kann natürlich auch ein Ventil vorgesehen sein.

Es sei jedoch betont, daß die Einbringung eines Überdrucks sowie das Vorsehen von Austrittsöffnungen nicht unbedingt notwendig ist, sondern lediglich eine besondere zusätzliche Ausgestaltung darstellt.

Fig. 10 zeigt die Anordnung eines Lüfterrädchens 25 im oberen Bereich des Durchbruchs 30, welches über seitliche Wellenansätze 26, 27 drehbar in den Seitenwandungen 34, 35 des Durchbruchs 30 gelagert ist. Während der Fahrt wird hierdurch ein Absaugeffekt der an der Innenseite des Durchbruchs 30 vorherrschenden, erwärmenden Luft gewährleistet.

Zweckmäßigerweise kann das Lüfterrädchen auch durch eine entsprechende (nichtdargestellte) Antriebseinheit motorisch angetrieben werden, die durch eine ebenfalls (nichtdargestellte) Solarzelle betrieben wird. Die Solarzelle ist zweckmäßigerweise seitlich außen am Helm anzubringenden.

Fig. 11 zeigt einen Motorradsturzhelm 50, welcher anstelle eines üblichen Styropor-Grundkörpers einen Grundkörper 53 in Form eines Helms der vorstehend genannten Art beinhaltet. Der Grundkörper 53 ist zweckmäßigerweise mit den entsprechenden Versteifungsmerkmalen ausgestattet.

An der Außenseite des Grundkörpers 53 ist in festem Verbund zu diesem eine Helmschale 51 in Fig. 11 als Integralhelm vorgesehen. Die Helmschale besteht aus einem schlag- und Stoßfestem Kunststoff z.B. einem Polycarbonat. An der Vorderseite der Helmschale 51 ist in üblicher Weise ein Schwenkvisier 52 vorgesehen.

Ein Vorteil ist, daß die beiden Wände 2, 3 eines solchen Helms aus demselben, recyclefähigem Kunststoff wie z.B. Polystyrol, ABS, Polyamid oder Polycarbonat bestehen können. Nach Entfernen der Dämpfungsstreifen (Schaumstoffelemente) 6 und der Gurte 7 kann ein solcher Fahrradsturzhelm als Ganzes entsorgt werden.

Als Material zur Herstellung des Helms wird Polyäthylen bevorzugt. Es wären aber auch einsetzbar: Polypropylen, Copolymer, Polystyrol-Copolymer, Acryl-Butatien-Styrol, ABS, Polyamid, Polycarbonat sowie PET.

Das geblasene Kunststoffmaterial kann mit nachtleuchtenden, fluoreszierenden Farbstoffen, Farbpigmenten versehen sein. Hierdurch gibt der Helm, sobald er unter Lichteinwirkung war, Licht ab, so daß der Fahrer besser im Dunkeln erkannt werden kann. Auch ist es möglich, das Kunststoffmaterial für den Helm mit besonderen Geruchsstoffen zu versetzen, um somit einen besonderen Verkaufs-Gag für Kinder-Fahrradsturzhelme oder dgl. zu gewährleisten.

Es sei darauf hingewiesen, daß der Helm nicht nur als Fahrradhelm einzusetzen ist, sondern ganz unterschiedlichen Anwendungsbereichen zugänglich ist.

Die Wandstärke, Elastizität und Härte des Kunststoffes sind entsprechend den gewünschten Anforderungen einstellbar.

Alle dargestellten und beschriebenen Merkmale sowie ihre Kombination untereinander sind erfindungswesentlich Bei einem der Ausführungsbeispiele dargestellte Merkmale sind auch bei einem der anderen Ausführungsbeispiele sinngemäß einsetzbar.

### BEZUGSZEICHENLISTE

- 1: Fahrradsturzhelm
- 2: Wand
- 3: Wand
- 4: Hohlraum
- 5: Stirnende
- 6: Dämpfungsstreifen
- 7: Kinngurt
- 8: Öffnung
- 8': Öffnung
- 9: Ventil
- 10: Schnittlinie
- 11: Form
- 12: Ausnehmung
- 13: Schlauch
- 14: Luftleitung
- 15: Stirnende
- 16: Kontur
- 17: Kontur
- 18: Polster
- 19: Rand
- 20: Ende
- 25: Lüfterrädchen
- 26: Achsansatz
- 27: Achsansatz
- 32: Rippe
- 33: Rippe
- 34: Wandung
- 35: Wandung
- 50: Motorradsturzhelm
- 51: Helmschale
- 52: Visier
- 53: Grundkörper

## Patentansprüche

1. Helm, insbesondere Fahrradhelm mit jeweils einer schalenartigen Außenwand (2) sowie Innenwand (3) und einzelnen, die beiden Wände verbindende Durchbrüche (30, 31) mit Wandungen (34, 35), die die Außenwand (2) sowie Innenwand (3) miteinander verbinden und die gesamte Helmschale, bestehend aus Außenwand (2), Innenwand (3) und Wandungen (34, 35) einteilig ausgebildet,
**dadurch gekennzeichnet, dass**
der Abstand der Wandungen (34, 35) der Durchbrüche (30, 31) - im Querschnitt gesehen - sich von der äußeren Wand (2) zur inneren Wand (3) über einen Teilbereich des Abstandes von äußerer (2) zur innerer Wand (3) hin verringert und anschließend zur inneren Wand (3) hin sich wieder erweitert und zusätzliche, nicht mit den Durchbrüchen (30, 31) in einer Linie liegende, in die äußere (2) und/oder innere Wand (3) eingeformte Versteifungsrippen (32 bzw. 33) im Seitenbereich des Helms vorgesehen sind.

2. Helm nach Anspruch 1,
**dadurch gekennzeichnet,**
daß die Durchbrüche (30, 31) länglich ausgebildet sind in Längsrichtung des Helms (1) orientiert sind.

3. Helm nach einem der Ansprüche 1 oder 2,
**dadurch gekennzeichnet,**
daß die Durchbrüche (30, 31) hinsichtlich ihrer Längsausrichtung gegeneinander versetzt angeordnet sind.

4. Helm nach einen der vorhergehenden Ansprüche,
**dadurch gekennzeichnet,**
daß die äußere und innere Wand (2,3) Rippen (32,33) aufweist.

5. Helm nach einen der vorhergehenden Ansprüche,
**dadurch gekennzeichnet,**
daß der Helm aus einem recyclefähigen Stoff wie Polyäthylen, Polypropylen-Copolymer, Polystyrol-Copolymer, Acryl-Butatien-Styrol (ABS), Polyamid oder Polycarbonat herstellbar ist.

6. Helm nach einen der vorhergehenden Ansprüche,
**gekennzeichnet durch**
ein Kunststoffmaterial, das mit nachleuchtenden fluoreszierenden Farbstoffen oder Farbpigmenten versehen ist.

7. Helm nach einen der vorhergehenden Ansprüche,
**gekennzeichnet durch**
ein Kunststoffmaterial, das mit Geruchsstoffen versehen ist.

8. Helm nach einen der vorhergehenden Ansprüche,
**dadurch gekennzeichnet,**
daß in einer der Wände, bevorzugt der Außenwand (2) eine oder mehrere Luftaustrittsöffnungen (8, 8') vorgesehen sind.

9. Helm nach Anspruch 8,
**dadurch gekennzeichnet,**
daß die Luftaustrittsöffnungen (8) mit einem so geringen Querschnitt versehen sind, daß diese den Luftaustritt bremst und/oder die Luftsaustrittsöffnungen mit einem Ventil, welches ebenfalls den Luftaustritt bremst, ausgestattet sind.

10. Helm nach Anspruch 9,
**dadurch gekennzeichnet,**
daß das Ventil als flaches, elastisches Blatt (9) ausgebildet ist und an der Außenfläche der betroffenen Wandung angebracht ist sowie die jeweilige Öffnung (8') abdeckt.

11. Helm nach einen der vorhergehenden Ansprüche,
**dadurch gekennzeichnet,**
daß im Bereich der Durchbrüche (30, 31) Lüfterrädchen (38) vorgesehen sind.

12. Helm nach Anspruch 11,
**dadurch gekennzeichnet,**
daß das Lüfterrädchen (38) durch den Fahrtwind oder durch eine Solarzelle angetrieben werden.

13. Sturzhelm, insbesondere Motorradhelm,
**dadurch gekennzeichnet,**
daß der Sturzhelm (50) einen Helm (1) gemäß mindestens einem der Ansprüche 1 - 12 als Grundkörper (53) aufweist und der Grundkörper (53) an seiner Außenseite eine zusätzliche Helmschale (51) in festem Verbund trägt.

14. Verfahren zur Herstellung eines Helms, insbesondere Fahrradsturzhelms nach einem oder mehreren der vorhergehenden Ansprüchen, wobei der Helm im Blasverfahren hergestellt wird,
**dadurch gekennzeichnet, dass**
der Helm innerhalb einer Form (11) aus einem Kunststoffschlauch (13) so geblasen wird, dass der Schlauch sich innerhalb eines Hohlraums (12) der Form (11) zu einer den Helm bildenden Doppelwand (2, 3, 5) formt und die Wände (2, 3) über Teilbereiche (22, 23, 24) nach dem Blasvorgang, aber vor dem Entformen, aneinander gedrückt werden, so dass sie dort sich miteinander verbinden, vorzugsweise verkleben, das weiterhin anschließend die Teilbereiche (22 - 24) herausgeschnitten werden, wodurch mit Seitenwandungen (34, 35) versehene Durchbrüche (30, 31) entstehen.

15. Verfahren nach Anspruch 14,
**dadurch gekennzeichnet,**
daß durch Wahl eines Schlauches mit einer entsprechenden Dicke eine Einstellung der Wandstärke der Wände (2, 3) auf einen jeweils gewünschten Wert erfolgt.

## Claims

1. Helmet, in particular a cyclist's helmet having a shell-like outer wall (2) and an inner wall (3) and individual apertures (30, 31) which interconnect the two walls and have walls (34, 35) which connect the outer wall (2) and inner wall (3) to one another, the entire helmet shell, comprising the outer wall (2), inner wall (3) and walls (34, 35), being integrally formed, characterized in that the space between the walls (34, 35) of the apertures (30, 31), viewed in cross-section, tapers from the outer wall (2) to the inner wall (3) over a partial region of the space between the outer wall (2) and the inner wall (3), and then widens again towards the inner wall (3), and additional reinforcing ribs (32, 33), which do not lie in a line with the apertures (30, 31) and are formed in the outer (2) and/or inner wall (3), are provided in the lateral region of the helmet.

2. Helmet according to Claim 1, characterized in that the apertures (30, 31) are formed in elongate manner, and are oriented in the longitudinal direction of the helmet (1).

3. Helmet according to either one of Claims 1 and 2, characterized in that the apertures (30, 31) are disposed offset relative to each other with respect to their longitudinal alignment.

4. Helmet according to any one of the preceding claims, characterized in that the outer and inner walls (2, 3) comprise ribs (32, 33).

5. Helmet according to any one of the preceding claims, characterized in that the helmet can be made from a recyclable material such as polyethylene, polypropylene copolymer, polystyrene copolymer, acrylonitrile-butadiene-styrene (ABS), polyamide or polycarbonate.

6. Helmet according to any one of the preceding claims, characterized by a plastics material which is provided with phosphorogen fluorescent dyes or colouring pigments.

7. Helmet according to any one of the preceding claims, characterized by a plastics material which is provided with odorous substances.

8. Helmet according to any one of the preceding claims, characterized in that one or a plurality of air outlet openings (8, 8') are provided in one of the walls, preferably the outer wall (2).

9. Helmet according to Claim 8, characterized in that the air outlet openings (8) have such a narrow cross-section that it retards the emergence of air and/or the air outlet openings are equipped with a valve which likewise retards the emergence of air.

10. Helmet according to Claim 9, characterized in that the valve takes the form of a flat, resilient blade (9), is mounted on the external face of the wall in question and covers the respective opening (8').

11. Helmet according to any one of the preceding claims, characterized in that ventilator wheels (38) are provided in the region of the apertures (30, 31).

12. Helmet according to Claim 11, characterized in that the ventilator wheels (38) are driven by the head wind or by a solar cell.

13. Crash helmet, in particular a motor cyclist's crash helmet, characterized in that the crash helmet (50) comprises a helmet (1) according to at least one of Claims 1 to 12 as the basic member (53), and the basic member (53) bears on its outer side an additional helmet shell (51) connected in a fixed manner.

14. Method of producing a helmet, in particular a cyclist's crash helmet according to one or more of the preceding claims, the helmet being produced by the blow-moulding process, characterized in that the helmet is blow-moulded inside a mould (11) from a plastics tube (13) such that the tube is shaped in a cavity (12) in the mould (11) to form a double wall (2, 3, 5) forming the helmet, and partial regions (22, 23, 24) of the walls (2, 3) are pressed against one another after the blow-moulding step but before removal from the mould, such that they are interconnected, preferably bonded to one another, there; and in that subsequently the partial regions (22 - 24) are cut out, so producing apertures (30, 31) provided with side walls (34, 35).

15. Method according to Claim 14, characterized in that by choosing a tube of corresponding thickness, the thickness of each of the walls (2, 3) can be set at a desired value.

## Revendications

1. Casque, notamment casque de cycliste, avec, respectivement, une paroi extérieure (2) du genre coque ainsi qu'une paroi intérieure (3) et des ajours (30, 31) reliant les deux parois et présentant des parois (34, 35) qui relient entre elles la paroi extérieure (2) et la paroi intérieure (3), l'ensemble de la coque de casque, constituée de la paroi extérieure (2), de la paroi intérieure (3) et des parois (34, 35), étant réalisé d'un seul tenant,
**caractérisé** en ce que la distance entre les parois (34, 35) des ajours (30, 31), vue en coupe transversale, diminue de la paroi extérieure (2) vers la paroi intérieure (3) sur une région partielle de la distance entre la paroi extérieure (2) et la paroi intérieure (3), puis s'élargit à nouveau vers la paroi intérieure (3), et des nervures de renforcement supplémentaires (32 ou 33), formées dans la paroi extérieure (2) einou dans la paroi intérieure (3), non alignées avec les ajours (30, 31), sont prévues dans la région latérale du casque.

2. Casque selon la revendication 1, **caractérisé** en ce que les ajours (30, 31) sont réalisés oblongs et sont orientés dans la direction longitudinale du casque (1).

3. Casque selon la revendication 1 ou 2, **caractérisé** en ce que les ajours (30, 31) sont disposés, en ce qui concerne leur orientation longitudinale, en décalage réciproque.

4. Casque selon une des revendications précédentes, **caractérisé** en ce que la paroi extérieure (2) et la paroi intérieure (3) présentent des nervures (32, 33).

5. Casque selon une des revendications précédentes, **caractérisé** en ce que le casque peut être fabriqué en un matériau recyclable tel que du polyéthylène, un copolymère de polypropylène, un copolymère de polystyrène, un copolymère acrylnitrile-styrène-butadiène (ABS), du polyamide ou du polycarbonate.

6. Casque selon une des revendications précédentes, **caractérisé** par un matériau plastique qui est pourvu de colorants ou de pigments colorants phosphorogènes fluorescents.

7. Casque selon une des revendications précédentes, **caractérisé** par un matériau plastique qui est pourvu d'odorants.

8. Casque selon une des revendications précédentes, **caractérisé** en ce qu'une ou plusieurs ouvertures de sortie d'air (8, 8') sont prévues dans une des parois, de préférence dans la paroi extérieure (2).

9. Casque selon la revendication 8, **caractérisé** en ce que les ouvertures de sortie d'air (8) sont dotées d'une section tellement faible qu'elle freine la sortie d'air, et/ou les ouvertures de sortie d'air sont équipées d'une soupape qui freine également la sortie d'air.

10. Casque selon la revendication 9, **caractérisé** en ce que la soupape est réalisée sous la forme d'une lame élastique plate (9), et elle est fixée sur la face extérieure de la paroi concernée et recouvre l'ouverture respective (8').

11. Casque selon une des revendications précédentes, **caractérisé** en ce que des molettes de ventilateur (38) sont prévues dans la région des ajours (30, 31).

12. Casque selon la revendication 11, **caractérisé** en ce que les molettes de ventilateur (38) sont entraînées par le vent de marche ou par une cellule solaire.

13. Casque de protection, notamment casque de motocycliste, **caractérisé** en ce que le casque de protection (50) présente comme corps de base (53) un casque (1) selon au moins une des revendications 1 à 12, et le corps de base (53) porte, sur son côté extérieur, une coque de casque supplémentaire (51) en assemblage fixe.

14. Procédé de fabrication d'un casque, notamment d'un casque de protection de cycliste selon une ou plusieurs des revendications précédentes, le casque étant fabriqué par un procédé de soufflage, **caractérisé** en ce que le casque est, à l'intérieur d'un moule (11), soufflé à partir d'un tuyau souple de matière plastique (13) de telle sorte que le tuyau souple se forme, à l'intérieur d'une cavité (12) du moule (11), en une double paroi (2, 3, 5) constituant le casque, et les parois (2, 3) sont, sur des régions partielles (22, 23, 24), après l'opération de soufflage mais avant le démoulage, pressées les unes contre les autres, de sorte qu'elles s'y assemblent mutuellement, de préférence par collage, et en ce que les régions partielles (22 à 24) sont ensuite évidées, de sorte qu'apparaissent des ajours (30, 31) pourvus de parois latérales (34, 35).

15. Procédé selon la revendication 14, **caractérisé** en ce que, par le choix d'un tuyau souple d'une épaisseur correspondante, on effectue un réglage de l'épaisseur de paroi des parois (2, 3) à une valeur respectivement souhaitée.
